# EUROPÄISCHE PATENTSCHRIFT

(11) **EP 0 158 718 B1**
(45) Veröffentlichungstag und Bekanntmachung des Hinweises auf die Patenterteilung: **15.11.1989**
(21) Anmeldenummer: 84114548.5
(22) Anmeldetag: 30.11.1984
(51) Int. Cl.: B41J 29/26, B41J 5/44

(54) **Verfahren zum Steuern der Schreibposition in einer Schreib- oder ähnlichen Maschine für ein automatisches Unterstreichen eines Textabschnittes**
Method for driving the print position in a typewriter for the automatic underlining of a text passage
Procédé de commande de la position d'impression dans une machine à écrire ou similaire pour le soulignement automatique d'un passage de texte

(30) Priorität: 30.03.1984 DE 3411849
(43) Veröffentlichungstag der Anmeldung: 23.10.1985
(73) Patentinhaber: AEG Olympia Office GmbH, 26357 Wilhelmshaven (DE)
(72) Erfinder: Brinkmann, Gerhard, Dipl.-Ing., D-2948 Schortens (DE); Bordasch, Claus, Dipl.-Ing., D-2940 Wilhelmshaven (DE)

(56) Entgegenhaltungen:
- US-A- 4 392 758
- IBM TECHNICAL DISCLOSURE BULLETIN, Band 26, Nr. 8, Januar 1984, Seite 4374, New York, US; P.R. DANIELS et al.: "Optimization of underscoring and overstriking operations in word-processing printers"
- IBM TECHNICAL DISCLOSURE BULLETIN, Band 22, Nr. 6, November 1979, Seiten 2330-2332, New York, US; J.C. BUCHANAN et al.: "Multiple underscore logic for typewriters"
- IBM TECHNICAL DISCLOSURE BULLETIN, Band 21, Nr. 6, November 1978, Seiten 2392-2393, New York, US; R.E. FRANKLIN: "Printing underscore characters and storing representations thereof"
- IBM TECHNICAL DISCLOSURE BULLETIN, Band 21, Nr. 3, August 1978, Seiten 1116-1117, New York, US; J.C. BUCHANAN et al.: "Continuous underscore during carrier return"

## Beschreibung

Die Erfindung betrifft ein Verfahren der im Oberbegriff des Patentanspruchs 1 angegebenen Art.

Eine Anforderung an die Bedienung von Schreib- oder ähnlichen Maschinen besteht darin, definierte Bereiche eines eingegebenen Textes unterstreichen zu können, ohne dabei eine zügige Zeicheneingabe zu behindern, wobei aber deshalb das Unterstreichen eines eingebenden Textabschnittes nicht auf einen späteren Zeitpunkt verschoben werden muß, weil der Bediener sich sonst diesen Bereich vormerken, das Druckwerk auf die Anfangsposition dieses Bereiches zurückverstellen und eine mehrfache Unterstreichungsstrich-Eingabe manuell durchführen müßte.

Zur Erfüllung dieser Anforderung ist z. B. in der US-PS 4 392 758 vorgeschlagen worden, nach Eingabe zweier, den Anfang und das Ende eines zu unterstreichenden Textabschnittes kennzeichnender Befehle den dazwischenliegenden Bereich automatisch zu unterstreichen. Hierzu betätigt der Bediener während der Texteingabe am Anfang des zu unterstreichenden Bereiches eine erste Befehlstaste, gibt den zu schreibenden Text weiterhin im normalen Schreibfluß ein und betätigt am Ende des zu unterstreichenden Bereiches eine zweite Befehlstaste. In einem Zeilenspeicher werden die eingegebenen Zeichen (bzw. diese Zeichen repräsentierende Codes) abgelegt, und die beiden den zu unterstreichenden Abschnitt kennzeichnenden Befehle werden in der Eingabe-Aufeinanderfolge als besondere Codes zwischen den Zeichen abgespeichert. Sowohl jedes eingegebene Zeichen als auch die Unterstreichbefehl-Codes stehen danach im Speicher geordnet genau in derjenigen Reihenfolge, in der sie vom Druckwerk der Maschine auf dem Papier ausgeschrieben werden.

Die Eingabe des zweiten Unterstreichbefehls am Ende des zu unterstreichenden Abschnittes hat weiterhin zur folge, daß der Speicherinhalt in umgekehrter Richtung durchsucht wir, bis zwischen den gespeicherten Zeichen der Anfangscode für den Unterstreichungsbereich gefunden wird. Danach wird jedes rechts dieses Codes stehende Zeichen automatisch unterstrichen, bis der Endecode im Speicher gefunden ist. Diese Lösung setzt eine strenge Ordnung der eingespeicherten Zeichen in der Weise voraus, wie sie auch auf dem Papier erscheinen. Die Starrheit einer solchen Abspeicherung ist aber in vielen Fällen unerwünscht, u. a. deshalb, weil dann auch Speicherplätze für alle Leerschritte, Tabulationssprünge usw. belegt werden müssen.

Der Erfindung liegt die Aufgabe zu Grunde, ein Verfahren der eingangs genannten Art zum Unterstreichen definierter Textabschnitte zu schaffen, bei dem der Schreibfluß des Bedieners einer damit ausgestatteten Maschine nicht behindert wird, bei dem aber kein mit festen Positionszuordnungen aufgebauter Speicher benötigt wird.

Diese Aufgabe wird erfindungsgemäß durch die im Kennzeichen des Patentanspruches 1 angegebenen Merkmale gelöst.

Die Vorteile der Erfindung bestehen insbesondere darin, daß die Auslegung des Zeichenspeichers und damit der gesamten Prozessorsteuerung der Maschine nicht durch das Vorsehen einer Unterstreichfunktion, die keine Bedienungsprobleme mit sich bringt, behindert-oder in bestimmte Formen gezwungen wird. Die Steuerungsabläufe für verschiedene mit der Zeicheneingabe und Zeichenspeicherung zusammenhängende Maschinenfunktionen können bei Verwendung der erfindungsgemäßen Lösung unabhängig von der Unterstreichfunktion entsprechend den eigenen Anforderungen gestaltet werden.

Weitere vorteilhafte Ausgestaltung der Erfindung ergeben sich aus den Unteransprüchen sowie aus dem nachfolgend anhand der Figuren beschiebenen Ausführungsbeispiel.

Es zeigen
Figur 1 ein Blockschaltbild und
Figuren 2 bis 5 Flußdiagramme.

Das in Figur 1 dargestellte Blockschaltbild einer das erfindungsgemäße Verfahren aufweisenden Schreibmaschine besteht der besseren Übersichtlichkeit halber nur aus den zum Verständnis der Erfindung erforderlichen Elementen. Es handelt sich hierbei um eine Tastatur 1, eine Druckeinheit 2 und eine Steuereinheit 3 mit einem Programmspeicher 4 und einem Datenspeicher 5, die über eine Sammelleitung 6 miteinander verbunden sind. Die Steuereinheit 3, der Programmspeicher 4 und der Datenspeicher 5 sind Bestandteil einer Mikroprozessorsteuerung 7 der Maschine, weshalb die Funktionen aller im folgenden erwähnten, an der Steuerung mitwirkenden Baugruppen, wie z. B. Zähler und Register, grundsätzlich durch Programmabläufe realisiert sein können.

Die Druckeinheit 2 enthält u. a. eine Schreibwalze 8, von der in bekannter Weise ein Aufzeichnungsträger 9 schrittweise in vertikaler Richtung (Pfeilrichtung A, B) verschoben werden kann. Als Antrieb hierfür dient ein schrittweise ansteuerbarer Motor 10. Ein Druckwerk 11, das eine dreheinstellbare Typenscheibe 12 als Typenträger aufweist, ist von einem weiteren schrittweise ansteuerbaren Motor 13 horizontal (Pfeilrichtung C, D) verschiebbar. Durch horizontale Verschiebung des Druckwerkes 11 und jeweilige Einstellung der Typenscheibe 12 auf das abzudruckende Zeichen können somit die Zeichen einer Textzeile nebeneinander auf dem Aufzeichnungsträger 9 abgedruckt werden, während durch vertikales Verschieben des Aufzeichnungsträgers 9 Zeilenschaltungen ausgeführt und Textzeilen untereinander angeordnet werden können.

Die Tastatur 1 weist neben einem Zeichentastenfeld 14 für die Zeicheneingabe verschiedene Funktions-Befehlstasten auf, von denen hier nur eine Taste 17 für die Eingabe eines Unterstreichbefehls, eine Taste 18 für die Eingabe eines Unterstreichen-Ende-Befehls und eine Taste 19 für die Eingabe eines Befehls zur Zeilenschaltung (evtl. In Verbindung mit einem Befehl zur Rückstellung des Druckwerkes 11 in die linke Anfangsposition) dargestellt sind. Sämtliche Funktionsbefehle können auch in bekannter Weise durch gemeinsame Betätigung einer Code-Taste mit einer bestimmten Taste im Zeichentastenfeld eingegeben werden, ohne daß dafür besondere Tasten vorgesehen sein müssen.

Anhand der Flußdiagramme der Figuren 2, 3, 4 und 5 wird nachfolgend der erfindungsgemäße Funktionsablauf erläutert. Eine Abfrage der Tastatur 1 ermittelt, ob eine Taste betätigt worden ist und um welche Taste es sich handelt. Ist, wie in Figur 2 ausgeführt, eine Zeichentaste im Zeichentastenfeld 14 betätigt worden, so wird ein aus dem Tastensignal abgeleitetes, das Zeichen repräsentierendes Zeichencodewort unter Steuerung durch die Steuereinheit 3 in den Datenspeicher 5 eingespeichert. Der Speicherplatz, in den das Zeichencodewort eingeschrieben wird, ist von einer Adresse angesprochen worden, die von einem incrementier-und decrementierbaren Adresszähler in der Steuereinheit 3 in bekannter Weise bereitgestellt wird. Nach Einspeicherung des Zeichencodewortes wird der Adresszähler incrementiert, so daß der nächste Speicherplatz im Datenspeicher 5 angesprochen ist.

Die Mikroprozessorsteuerung 7 weist einen Schrittzähler 20 auf, dessen Zählfunktion mit der Schrittbewegung des Druckwerkes 11 gekoppelt ist. Für jeden Schritt, den das Druckwerk 11 bzw. der das Druckwerk antreibende Motor 13 ausführt, wird der Schrittzählerstand incrementiert (Bewegungsrichtung D) oder decrementiert (Bewegungsrichtung C). Der Schrittzähler 20 gibt somit jederzeit die Ist-Postition des Druckwerkes 11 entlang der Schreibzeile wieder.

Ein Schritt des Druckwerkes 11 bzw. ein Incrementierungs- oder Decrementierungsschritt es Schrittzählers 20 muß nicht mit einem Spaltenschritt der Schriftteilung in der ausgedruckten Text übereinstimmen. Ohne an dem Erfindungsgedanken etwas zu ändern kann ein solcher Spaltenschritt auch aus mehreren Elementarschritten bestehen, die der Motor 13 auszuführen hat. Eine solche Unterteilung ist z. B. dann notwendig, wenn die Maschine befähigt sein soll, einen Text mit proportionalem Zeichenabstand wiederzugeben oder auch schon dann, wenn die Möglichkeit bestehen soll, zwischen den Spaltenschritten Zeichen einzufügen. Im Falle der Unterteilung der Elementarschritte würde also nach jedem Zeichenabdruck ein aus mehreren Elementarschritten bestehender Spaltenschritt ausgeführt und der Schrittzähler um eine entsprechende Anzahl an Schritten erhöht werden. Im folgenden wird jedoch, um das Verständnis nicht unnötig zu erschweren, von nur einem Schritt pro Zeichenabstand ausgegangen.

Nach der weiter oben beschriebenen Einspeicherung des Zeichencodewortes in den Datenspeicher 5 wird die im Schrittzähler 20 stehende Position in den nächsten adressierten Speicherplatz eingespeichert, und der Adresszähler wird wiederum incrementiert. Die Steuereinheit 3 gibt nunmehr die entsprechenden Ansteuersignale an das Druckwerk 11 aus, durch die der Typenträger 12 auf das abzudruckende Zeichen eingestellt wird, wonach das Zeichen abgedruckt wird. Eine weitere Ansteuerinformation der Steuereinheit 3 an die Druckeinheit 2 bewirkt nunmehr, daß der Motor 13 das Druckwerk 11 in Richtung des Pfeiles D um einen Spaltenschritt verschiebt. Gleichzeitig wird der Schrittzähler 20 incrementiert, so daß er die neue Position des Druckwerkes 11 anzeigt.

Wird gemäß Figur 3 ein Unterstreichbefehl durch Betätigung der Taste 17 bei der Tastaturabfrage erkannt, so wird, sobald danach eine Zeichentaste im Zeichentastenfeld 14 betätigt worden ist, der bei Betätigung der Zeichentaste aktuelle Schrittzählerstand in ein erstes Register 21 der Mikroprozessorsteuerung 7 eingespeichert. Der weitere Ablauf entspricht dann der Darstellung in Figur 2, gemäß der die Einspeicherung des Zeichencodes im Datenspeicher 5, und die Einspeicherung des Schrittzählerstandes (entsprechend der Horizontalposition des Druckwerkes 11) in den Datenspeicher 5. Einstellung und Abdruck der Type sowie Schrittschaltung in die nächste Spaltenposition mit Erhöhung des Schrittzählers 20 erfolgen.

Wird bei der Tastaturabfrage die Eingabe eines Unterstreichen-Ende-Befehls durch Betätigung der Taste 18 erkannt, so wird geprüft, ob im ersten Register 21 ein Wert # 0 steht (also ob der Anfang eines zu unterstreichenden Textabschnittes markiert worden war). Bejahendenfalls wird von der Steuereinheit 3 ein Speichersuchlauf gestartet, mit dem der größte für ein Zeichen gespeicherte Positionswert im Datenspeicher 5 gesucht wird. Dieser Positionswert wird in ein zweites Register 22 eingespeichert, und der Motor 13 wird von der Steuereinheit 3 zur Verschiebung des Druckwerkes 11 um einen Spaltenschritt in Rückwärtsrichtung angesteuert. Gleichzeitig wird der Schrittzähler 20 decrementiert. Es folgt nun ein Vergleich, ob der Schrittzählerstand mit dem im ersten Register 21 gespeicherten Positionswert übereinstimmt. Wird keine Übereinstimmung festgestellt, so werden Schrittschaltung in Rückwärtsrichtung, Schrittzähler-Decrementierung und Vergleich solange ausgeführt, bis die beiden Werte übereinstimmen.

Nunmehr erfolgen eine Einstellung des Typenträgers 12 auf die den Unterstreichungsstrich tragende Type und der Abdruck dieser Type. Der Motor 13 wird angesteuert, um das Druckwerk 11 um einen Schritt in Schreibrichtung (also vorwärts) zu verschieben, und der Schrittzähler 20 wird wieder incrementiert. Der Schrittzählerstand wird mit dem im zweiten Register 22 stehenden Positionswert verglichen. Sofern keine Übereinstimmung festgestellt wird, wird wiederum der Unterstreichungsstrich abgedruckt, eine Schrittschaltung in Schreibrichtung ausgeführt und der Schrittzähler 20 incrementiert. Dieser Vorgang wiederholt sich solange, bis der Schrittzählerstand mit dem im zweiten Register 22 gespeicherten Positionswert übereinstimmt. Dieses positive Vergleichsergebnis hat zur Folge, daß die Steuerung die Druckeinheit 2 veranlaßt, das Druckwerk 11 noch um einen weiteren Spaltenschritt in Schreibrichtung zu verschieben, aber keinen Abdruck der Type mehr vorzunehmen. Der Schrittzähler 20 wird incrementiert, und das Druckwerk steht nunmehr in der nächsten unbeschriebenen Spaltenposition hinter dem unterstrichenen Textabschnitt.

Wird während der fastaturabfrage erkannt, daß eine Zeilenschaltung, evtl. verbunden mit einem Rücklauf des Druckwerkes 11 in eine linke Anfangsposition durch Betätigung der Befehlstaste 19 befohlen worden ist, so erfolgt ebenfalls eine Prüfung, ob im ersten Register 21 ein Wert # 0 steht. Bejahendenfalls fährt der Steuerungsablauf mit dem Speichersuchlauf und den nachfolgenden Schritten wie zu Figur 4 beschrieben fort, wobei jedoch eine Zeilenschaltung (und der evtl. Rücklauf des Druckwerkes in eine linke Anfangsposition) ausgeführt werden, sobald nach der Unterstreichung der Positionswert im zweiten Register 22 mit dem Schrittzählerstand übereinstimmt. Sobald dann in der neuen Zeile eine Zeichentaste des Zeichentastenfeldes 14 betätigt worden ist, wird der aus der vorhergehenden Zeile im ersten Register 21 stehende Wert gelöscht und durch den aktuellen Wert des Schrittzählers 20 bei Abdruck dieses ersten Zeichens der neuen Zeile ersetzt. Der weitere Funktionsablauf für den Zeichenabdruck erfolgt dann wiederum wie zu Figur 2 beschrieben.

Obwohl im Ausführungsbeispiel das Druckwerk 11 erst auf die linke Position eines zu unterstreichenden Bereiches verschoben und die Unterstreichung dann bei einer Bewegung nach rechts ausgeführt wird, ist ohne weiteres ersichtlich, daß die Unterstreichung auch beginnend mit dem im zweiten Register 22 stehenden Positionswert nach links fortschreitend vorgenommen und nach deren Beendigung dann das Druckwerk 11 nach rechts auf die erste freie Position hinter dem Unterstreichungsbereich eingestellt werden kann. Im Ausführungsbeispiel wird davon ausgegangen, daß sofort bei Zeicheneingabe auch der Abdruck der Zeichen durch das Druckwerk 11 auf dem Aufzeichnungsträger 9 erfolgt. Ohne an der Erfindung etwas zu ändern, ist es aber auch möglich, die Eingabe ohne sofortigen Ausdruck zunächst nur in den Datenspeicher 5 vorzunehmen, wobei erforderlichenfalls eine Kontrolle über eine Anzeigeeinrichtung vorgesehen sein kann. Der Schrittzähler 20 bezeichnet dann nicht die aktuelle Position des Druckwerkes 11, er zählt vielmehr die Schreibpositionen der nacheinander eingegebenen Zeichen in der Weise, wie sie bei gleichzeitigem Ausdrucken vom Druckwerk 11 eingenommen werden würden. Der beschriebene Unterstreichvorgang würde dann intern von der Steuereinheit 3 im Datenspeicher 5 vorgenommen werden, so daß bei einem nachfolgendem Ausschreiben des Textes das Druckwerk 11 den geschilderten Bewegungsablauf ausführen würde.

Ist die Maschine zur Ausführung von Proportionalschrift, d. h. zum Ausdrucken der Zeichen mit einem Spaltenabstand, der der jeweiligen Zeichenbreite entspricht, ausgestaltet, so ist es zweckmäßig, wenn die im Speichersuchlauf gefundene höchste Position eines eingespeicherten Zeichens entsprechend dem zu diesem Zeichen gehörenden Spaltenbreiten-Wert in einem Berechnungsvorgang in der Steuereinheit 3 so korrigiert wird, daß der am Ende des zu unterstreichenden Textbereiches abzudruckende letzte Unterstreichungsstrich das Zeichen nicht ungebührlich überragt. D. h. der letzte Unterstreichungsstrich wird bei einem schmalen Zeichen den vorhergehenden Unterstreichungsstrich überlappen, da die Strichtype eine unveränderbare Breite aufweist. Der Wert für die Breite des Schriftzeichens ist z. B. in einer Tabelle enthalten, aus der er für die Steuerung der Schrittbewegung des Druckwerkes 11 entsprechend dem jeweils eingegebenen Zeichen und zur Steuerung des Schrittzählers 20 zur Zählung eines entsprechenden Betrages entnommen wird, aber auch zur oben beschriebenen Korrektur bei der Unterstreichung entnommen werden kann.

## Patentansprüche

1. Verfahren zum Steuern der Schreibposition in einer prozessorgesteuerten Schreib- oder ähnlichen Maschine für ein automatisches Unterstreichen eines Abschnittes eines Textes, dessen Zeichen in einen Speicher einspeicherbar sind, wobei der Anfang des zu unterstreichenden Textabschnittes durch Eingabe eines Unterstreichbefehls gekennzeichnet und nach Eingabe eines Unterstreichen-Ende-Befehls die Unterstreichung zwischen den Kennzeichnungen ausgeführt wird, dadurch gekennzeichnet daß nach einem Unterstreichbefehl die Horizontalposition des nächsten im laufenden Text zu schreibenden Zeichens in einem ersten Register (21) gespeichert wird und daß nach einem Unterstreichen-Ende-Befehl die Horizontalposition des an letzter Stelle im laufenden Text geschriebenen Zeichens in einem zweiten Register (22) gespeichert wird, die Schreibposition auf eine der gespeicherten Horizontalpositionen eingestellt, unter automatischer, schrittweiser Fortschaltung der Schreibposition bis auf die andere gespeicherte Horizontalposition die Unterstreichung erzeugt und anschliessend die Schreibposition auf die der Unterstreichung nachfolgende Horizontalposition eingestellt wird.

2. Verfahren nach Anspruch 1 dadurch gekennzeichnet, daß nach einem Unterstreichen-Ende-Befehl eine Speichersuchfunktion in Tätigkeit gesetzt wird, durch die das letzte im laufenden Text geschriebene Zeichen gesucht wird, und daß nach Auffinden des letzten Zeichens dessen Horizontalposition in das zweite Register (22) übernommen wird.

3. Verfahren nach Anspruch 2, dadurch gekennzeichnet, daß bei der fortlaufenden Zeicheneingabe die Horizontalposition in einem Schrittzähler (20) gezählt und in Zuordnung zu dem jeweiligen Zeichen eingespeichert wird, daß die Horizontalposition des ersten nach Eingabe eines Unterstreichbefehls eingegebenen Zeichens sowohl in den Speicher (5) als auch in das erste Register (21) eingespeichert wird und daß durch die Speichersuchfunktion die höchste gespeicherte Horizontalposition gesucht und in das zweite Register (22) übernommen wird.

4. Verfahren nach einem der vorhergehenden Ansprüche, dadurch gekennzeichnet, daß nach einem Unterstreichen-Ende-Befehl die Schreibposition auf die im ersten Register (21) gespeicherte Horizontalposition eingestellt und unter schrittweiser Fortschaltung bis auf die im zweiten Register (22) gespeicherte Horizontalposition die Unterstreichung erzeugt wird und daß die Schreibposition in die nächste Horizontalposition in Schreibrichtung fortgeschaltet wird.

5. Verfahren nach einem der vorhergehenden Ansprüche, dadurch gekennzeichnet, daß nach einem Unterstreichen-Ende-Befehl die Schreibposition auf die im zweiten Register (22) gespeicherte Horizontalposition eingestellt und unter schrittweiser Fortschaltung bis auf die im ersten Register (21) gespeicherte Horizontalposition die Unterstreichung erzeugt wird und daß die Schreibposition um die um eine Horizontalposition erhöhte Differenz zwischen den Positionen im ersten und zweiten Register (21, 22) in Schreibrichtung fortgeschaltet wird.

6. Verfahren nach einem der vorhergehenden Ansprüche, dadurch gekennzeichnet, daß bei Eingabe einer Zeilenschaltfunktion die Horizontalposition des an letzter Stelle im laufenden Text geschriebenen Zeichens im zweiten Register (22) gespeichert wird, die Schreibposition auf eine der im ersten oder zweiten Register (21, 22) gespeicherten Horizontalpositionen eingestellt und unter schrittweiser Fortschaltung bis auf die andere Horizontalposition die Unterstreichung erzeugt wird und daß nach Ausführung der Zeilenschaltung der Inhalt des ersten Registers (21) gelöscht und die Horizontalposition des ersten in der neuen Zeile zu schreibenden Zeichens in das erste Register (21) eingespeichert wird.

## Claims

1. Method of controlling the write position in a processor-controlled typewriter or similar machine for the automatic underscoring of a section of a text whose characters are storable in a memory, in which the start of the text section to be underscored is marked by input of an underscore command and after the input of an underscore-end command the underscoring is executed between the marks,
characterised in that after an underscore command the horizontal position of the next character to be written in the current text is stored in a first register (21) and that after an underscore-end command the horizontal position of the character written at the last place in the current text is stored in a second register (22), the write position is set to one of the stored horizontal positions, the underscoring is produced with automatic, step-wise movement of the write position up to the other stored horizontal position and thereafter the write position is set to the horizontal position which follows the underscoring.

2. Method according to claim 1, characterised in that after an underscore end-command a memory search function is put into operation by which the character written last in the current text is sought, and that after the discovery of the last character the horizontal position of the latter is incorporated in the second register (22).

3. Method according to claim 2, characterised in that during the continuous character input the horizontal position is counted in an incremental counter (20) and is stored in correlation to the respective character, that the horizontal position of the first character inputted after the input of an underscore command is stored both in the memory (5) and in the first register (21) and that by means of the memory search function the highest stored horizontal position is sought and incorporated in the second register (22).

4. Method according to any one of the previous claims,
characterised in that after an underscore-end command the write position is set to the horizontal position stored in the first register (21) and the underscoring is produced with step-wise movement up to the horizontal position stored in the second register (22) and that the write position is moved forward into the next horizontal position in the writing direction.

5. Method according to any one of the previous claims,
characterised in that after an underscore-end command the write position is set to the horizontal position stored in the second register (22) and the underscoring is produced with step-wise movement up to the horizontal position stored in the first register (21) and that the write position is moved forward in the writing direction by the difference between the positions in the first and second registers (21, 22) increased by one horizontal position.

6. Method according to any one of the previous claims,
characterised in that on the input of a line switching function the horizontal position of the character written at the last place in the current text is stored in the second register (22), the write position is set to one of the horizontal positions stored in the first or second register (21, 22) and the underscoring is produced with step-wise movement up to the other horizontal position and that after execution of the line switching the content of the first register (21) is cancelled and the horizontal position of the first character to be written on the new line is stored in the first register (21).

## Revendications

1. Procédé pour la commande de la position d'écriture dans une machine à écrire ou dans une machine similaire commandée par processeur, en vue du soulignement automatique d'un passage d'un texte dont les signes peuvent être mis en mémoire dans une mémoire, le début du passage de texte qu'il convient de souligner étant indiqué au moyen de la saisie d'un ordre de soulignement et le soulignement étant exécuté après la saisie d'un ordre de fin de soulignement, entre les positions indiquées, procédé caractérisé en ce qu'après un ordre de soulignement, la position horizontale du signe suivant devant être écrit dans le texte en cours est enregistrée dans un premier registre (21) et qu'après un ordre de fin de soulignement, la position horizontale du signe écrit en dernier lieu dans le texte en cours est enregistrée dans un deuxième registre (22), la position d'écriture étant réglée sur une des positions horizontales enregistrées, le soulignement est effectué avec un changement automatique progressif pas à pas de la position d'écriture jusqu'à l'autre position horizontale enregistrée et en ce qu'ensuite la position d'écriture est réglée sur la position horizontale suivant le soulignement.

2. Procédé selon la revendication 1, caractérisé en ce qu'après un ordre de fin de soulignement, une fonction de recherche dans la mémoire est mise en activité, grâce à laquelle on recherche le dernier signe écrit du texte en cours, et en ce qu'après que-ce dernier signe a été trouvé, sa position horizontale est enregistrée dans le second registre (22).

3. Procédé selon la revendication 2, caractérisé en ce que lors de la saisie des signes, la position horizontale est comptée dans un compteur (20) de pas et est mise en mémoire en relation avec le signe considéré, en ce que la position horizontale du premier signe saisi, après la saisie de l'ordre de soulignement, est mise en mémoire aussi bien dans la mémoire (5) que dans le premier registre (21) et en ce que, grâce à la fonction de recherche dans la mémoire, la position horizontale la plus avancée mise en mémoire est recherchée et est mise en mémoire dans le second registre (22).

4. Procédé selon l'une des revendications précédentes, caractérisé en ce qu'après un ordre de fin de soulignement, la position d'écriture est réglée sur la position horizontale enregistrée dans le premier registre (21) et que le soulignement est réalisé avec une progression pas à pas jusqu'à la position horizontale enregistrée dans le deuxième registre (22), et en ce que la position d'écriture est amenée à la position horizontale suivante dans le sens de l'écriture.

5. Procédé selon l'une des revendications précédentes, caractérisé en ce qu'après la fin d'un ordre de fin de soulignement, la position d'écriture est réglée sur la position horizontale enregistrée dans le second registre (22) et en ce que le soulignement est effectué avec une progression pas à pas jusqu'à la position horizontale enregistrée dans le premier registre (21) et en ce que la position d'écriture est avancée, dans le sens de l'écriture, de la différence, augmentée d'une position horizontale, entre la position enregistrée dans le premier registre et la position enregistrée dans le second registre.

6. Procédé selon l'une des revendications précédentes caractérisée en ce que, lors de la saisie d' une fonction de changement de ligne, la position horizontale du signe écrit en dernière position dans le texte en cours est enregistrée dans le second registre (22) la position d' écriture est réglée sur l'une des positions horizontales enregistrées dans le premier ou dans le second registre (21, 22) et le soulignement est réalisé avec une progression pas à pas jusqu'à l'autre position horizontale, et en ce qu'après exécution du changement de ligne, le contenu du premier registre (21) est effacé et la position horizontale du premier signe à écrire dans la nouvelle ligne est enregistrée dans le premier registre (21).
